# EUROPÄISCHE PATENTSCHRIFT

(11) **EP 1 387 899 B1**
(45) Veröffentlichungstag und Bekanntmachung des Hinweises auf die Patenterteilung: **02.04.2008**
(21) Anmeldenummer: 02727236.8
(22) Anmeldetag: 15.03.2002
(51) Int. Cl.: D03C 3/44, D03C 3/42

(54) **FACHBILDEEINRICHTUNG MIT FEDERDÄMPFUNG**
SPRING DAMPENED SHEDDING DEVICE
DISPOSITIF DE FORMATION DE LA FOULE A RESSORT AMORTI

(30) Priorität: 17.05.2001 DE 10124022
(43) Veröffentlichungstag der Anmeldung: 11.02.2004
(73) Patentinhaber: Deutsche Institute für Textil- und Faserforschung, 73770 Denkendorf (DE)
(72) Erfinder: BAUDER, Hans-Jürgen, 72766 Reutlingen (DE); WEINSDÖRFER, Helmut, 72124 Pliezhausen (DE)
(74) Vertreter: Rüger, Barthelt & Abel Patentanwälte
(86) Internationale Anmeldenummer: PCT/DE2002/000958
(87) Internationale Veröffentlichungsnummer: WO 2002/092892

(56) Entgegenhaltungen:
- EP-A- 0 678 603
- EP-A- 0 893 521
- FR-A- 2 756 849

## Beschreibung

Insbesondere bei Jacquardwebmaschinen werden die Litzen in einer Richtung zwangsläufig bewegt, während sie in der anderen Richtung durch eine Feder gezogen werden. In der Regel wird die Litze durch die Feder zur Bildung des Unterfachs bewegt. Die Feder ist am anderen Ende in der Webmaschine ortsfest oder am Boden verankert und hält in jedem Betriebszustand die Harnischkordel und die Weblitze unter Spannung.

Wie jedes federelastische System, so zeigt auch die Anordnung aus Feder, Weblitze und Harnischkordel Resonanzerscheinungen einschließlich der Ausbreitung von Wellen, die durch das linienförmige System hindurch laufen. Die Eigenresonanzen des Systems spielen so lange keine Rolle, wie die Bewegungsgeschwindigkeit der Weblitze klein ist gegenüber der Resonanzfrequenz. In dem Augenblick aber, wo die Bewegungsgeschwindigkeit der Weblitze in den Bereich der Resonanzfrequenz gelangt, treten unangenehme Wellen in der Feder auf. Die Wellen werden in der Feder durch die Bewegung der Weblitze angeregt und laufen in Richtung auf das feststehende Ende, wo sie reflektiert werden und in Richtung auf die Weblitze zurücklaufen. Unter ungünstigen Umständen kann es dabei sogar geschehen, dass die Weblitze spannungsfrei wird, weil die rücklaufende Welle in der Verbindung zwischen der Feder und der Weblitze eine Phasenlage aufweist, die der durch die Bewegung der Harnischkordel initialisierten Bewegung entgegen gerichtet ist.

Die Resonanzen innerhalb der Feder sorgen außerdem für eine erhöhte mechanische Belastung und einen vorzeitigen Bruch. Dabei treten typische Bruchstellen auf.

Um die Resonanzen in der Feder zu dämpfen ist es aus der EP 0 678 603 bekannt, den unteren Federbefestigungspunkt mit einer Dämpfungseinrichtung zu versehen. Der untere Federbefestigungspunkt besteht aus einem Kunststoffformteil, an dem ein Gewindezapfen ausgebildet ist. Auf den Gewindezapfen ist die Schraubenfeder aufgeschraubt. Der Gewindezapfen trägt an seinem freien Ende zwei federelastisch gegeneinander bewegliche Schenkel, die in das Innere der Feder hineinragen und gegen die Feder drücken. Die beiden Schenkel sind am von dem Gewindezapfen abliegenden Ende miteinander wiederum verbunden und gehen in zwei weitere Schenkel über, die eine offene Gabel bilden.

Es hat sich herausgestellt, dass diese Art der Federdämpfung nicht unproblematisch ist. Wenn die Anpresskraft, mit der die Schenkel gegen die Innenseite der Federwindungen wirken, zu hart ist, tritt keine brauchbare Dämpfungswirkung auf. Vielmehr werden die ankommenden Wellen an jenen Stellen weitgehend unvermindert reflektiert, an denen die Schenkel die Innenseite der Feder berühren. Wenn hingegen die Anpresskraft zu niedrig ist, tritt ebenfalls keine ausreichende Dämpfung auf.

Dieses ungünstige Phänomen wird verstärkt, weil die Federelastizität des Kunststoffes Ermüdungserscheinungen zeigt und außerdem temperaturabhängig ist.

Schließlich ist das Einfädeln der offenen Schenkelenden in die Feder nicht einfach.

Ausgehend hiervon ist es Aufgabe der Erfindung, eine Fachbildeeinrichtung zu schaffen, bei der die oben geschilderten Probleme nicht auftreten.

Diese Aufgabe wird erfindungsgemäß durch die Fachbildeeinrichtung mit den Merkmalen des Anspruches 1 gelöst.

Wie beim Stand der Technik wird die Weblitze zwischen der Harnischkordel und der Schraubenfeder gespannt gehalten. Das von der Weblitze abliegende Ende der Schraubenfeder ist ortsfest verankert. Um die gewünschte Dämpfung zu erreichen, ist ein Dämpfungselement vorhanden, das zumindest an mehreren voneinander beabstandeten Stellen mit der Schraubenfeder in Berührung steht und der ursprünglich geraden Schraubenfeder einen nicht geraden Verlauf aufzwingt. Auf diese Weise steht die Schraubenfeder an voneinander punktuell beabstandeten Stellen mit dem Dämpfungselement in Berührung. Die Anlagekraft der Schraubenfeder an dem Dämpfungselement wird durch die Eigenelastizität der Feder und das Maß der Auslenkung bestimmt. Die Elastizität des Dämpfungselementes dagegen spielt praktisch keine Rolle.

Aufgrund der im Wesentlichen punktuellen Berührung zwischen der Schraubenfeder und dem Dämpfungselement kann an jeder Berührungsstelle ein Teil der Schwingungsenergie in Reibung umgesetzt werden. Die an den Berührungsstellen auftretenden Reflexionen der mechanischen Welle sind betragsmäßig zu klein, als dass sie in der Lage wären, eine nennenswerte rücklaufende Welle zu erzeugen, die zu Federbrüchen führen würde. Zwischen den Berührungsstellen dagegen verläuft die Feder einigermaßen frei.

Da das Maß, mit dem die Feder an das Dämpfungselement angedrückt wird, nur von dem geometrischen Ausmaß des nichtgeraden Verlaufes abhängt, den die Schraubenfeder zufolge des Dämpfungselementes annimmt, werden sehr genau reproduzierbare Andruckkräfte erreicht. Der Elastizitätsmodul der aus Stahl bestehenden Schraubenfeder ist weit weniger temperaturabhängig als der Elastizitätsmodul von Kunststoff und darüber hinaus verändert sich der Elastitzitätsmodul über die Zeit auch weniger.

Schließlich tritt praktisch keine dauerhafte Verformung in der Stahlfeder auf, in der Weise, dass sie sich allmählich an den nichtgeraden Verlauf des Dämpfungselementes anpasst. Das Dämpfungselement dagegen braucht verglichen mit der Nachgiebigkeit der Schraubenfeder überhaupt keine Elastizität aufzuweisen. Es kann, bezogen auf die von der Schraubenfeder ausgeübte Kraft starr sein, in der Weise, dass es durch die Schraubenfeder nicht in eine andere Gestalt gedrückt wird. Auf diese Weise ist es möglich, sehr genau reproduzierbare Anpresskräfte und damit sehr genau reproduzierbare Reibkräfte zwischen der Feder und dem Dämpfungselement zu erzeugen.

Insbesondere ist es möglich, über eine vergleichsweise sehr lange Strecke das Dämpfungselement mit der Schraubenfeder wechselwirken zu lassen.

Dabei ist es außerdem möglich, dass sich das Maß der Verformung, dh. die Wellenlänge und/oder die Amplitude, die das Dämpfungselement der Schraubenfeder aufzwingt, über die Länge des Dämpfungselementes ändert. Beispielsweise kann auf diese Weise eine zunehmende Dämpfung bzw Einkoppelung der Schwingungen erreicht werden. Das Dämpfungselement ist in Richtung auf die Weblitze zunächst verhältnismäßig wenig aus dem geraden Verlauf verformt und die Verformung nimmt in Richtung auf das Verankerungsende der Schraubenfeder zu. Bei sehr geringer Dispersion wird eine sehr gute Dämpfung an dem Dämpfungselement erreicht.

Das Dämpfungselement ist vorzugsweise ein Kernelement, das in der Schraubenfeder angeordnet und linienförmig ist. Auf diese Weise wird zusätzlicher Platz für das Dämpfungselement gespart, weil es an derjenigen Stelle angeordnet ist, die ohnehin zwangsläufig vorhanden ist.

Um die gewünschte Verformung zu bekommen, kann das Kernelement einen von dem geraden Verlauf abweichenden nicht geraden Verlauf aufweisen. Eine andere Möglichkeit besteht darin, ein an sich gerades Kernelement zu verwenden, das im Abstand voneinander diskret verteilte warzenförmige Vorsprünge oder Höcker trägt, mit denen der Schraubenfeder der gewünschte nichtgerade Verlauf aufgezwungen wird. Dabei ist der Durchmesser im Bereich des Vorsprungs oder Höckers kleiner als die lichte Weite der Schraubenfeder.

Im Falle des nicht linear verlaufenden Kernelementes stellt dieses im Wesentlichen ein zylindrisches Gebilde dar, das einen wellenförmigen Verlauf zeigt. Zweckmäßigerweise definieren die Wellen eine Regressionsgerade, so dass im Mittel ein gerader Verlauf der Feder zustande kommt.

Der wellenförmige Verlauf kann entstehen, indem das Kernelement eine Schraube bildet oder indem das Kernelement Wellen bildet, die in einer gemeinsamen Ebene liegen.

In jedem Falle erzeugt eine Projektion des Kernelementes auf eine Ebene ein wellenförmig verlaufendes Band, dessen Breite dem Durchmesser des Kernelementes entspricht und dessen wellenförmige Natur mit dem wellen- oder schraubenförmigen Verlauf des Kernelementes im wesentlichen übereinstimmt. Die Abmessungen des wellenförmigen Verlaufes sind zweckmäßiger Weise an diesem durch Projektion in der Ebene entstehende Band definiert. Der wellenförmige Verlauf lässt in der Projektion eine Wellentiefe erkennen, gemessen an einem Rand des Bandes, die zwischen einem Wellenscheitel und einem Wellental zwischen 0,1 und 3 mm liegt. Die Stärke dieses Wellenhubs hängt davon ab, wie das Durchmesserverhältnis zwischen dem Kernelement und der lichten Weite der Schraubenfeder bemessen ist, und davon, wie stark die Schraubenfeder ausgelenkt bzw. an das Kernelement angepresst werden soll. Die Abstände zwischen Wellenscheitel und Wellental können zwischen 2 und 20 mm liegen.

Im Falle der Verwendung von Vorsprüngen oder Höckern können diese längs einer Schraubenlinie angeordnet sein, oder aber im einfachsten Falle zickzackförmig, d.h. jeweils zwei benachbarte Vorsprünge befindet sich bezogen auf das Kernelement auf gegenüberliegenden Seiten. Der Abstand zwischen den Vorsprüngen liegt zweckmäßigerweise im Bereich zwischen 5 mm und 30 mm, vorzugsweise zwischen 5 mm und 20 mm.

Die Vorsprünge oder Höcker sind mit dem Kernelement zweckmäßigerweise einstückig und können entweder angespritzt oder angeformt sein, wenn das Kernelement in dieser Gestalt im Urformverfahren hergestellt wird. Eine andere Möglichkeit besteht darin, die Höcker durch lokale Verformung, bspw. das Anquetschen von Ohren zu erzeugen. Die letzte Möglichkeit bietet sich an, wenn das Kernelement aus einem dauerhaft verformbaren Material, bspw. Metall besteht.

Die Länge des Kernelements ist zweckmäßiger Weise so bemessen, dass sich zumindest eine volle Welle mit den obigen Abmessungen erzeugen lässt.

Das Kernelement kann lose in der Schraubenfeder liegen oder fest mit dem unteren Verankerungsmittel verbunden sein.

Als Material für das Kernelement kommen Thermoplaste wie Polyamid, Polyethylen und Polyurethan oder auch andere Werkstoffe wie Metall, Keramik, Duroplaste oder vulkanisierbare Werkstoffe in Frage.

Die erfindungsgemäße Fachbildeeinrichtung wird vorzugsweise bei Jacquardwebmaschinen eingesetzt. Wegen der sehr guten Dämpfungswirkung und des geringen Platzbedarfes ist die erfindungsgemäße Anordnung jedoch nicht auf Jacquardmaschinen beschränkt, sondern kann auch bei normalen Webmaschinen zum Herstellen von ungemusterten Webstoffen oder Schaftmaschinen eingesetzt werden. Die fachbildende Einrichtung ist dementsprechend auch beispielsweise eine Schaftmaschine, eine Jacquardmaschine oder eine vergleichsbare Antriebseinrichtung, um die Litzen in Bewegung zu setzen.

Um die Weblitze mit der Schraubenfeder zu verbinden, kann die Weblitze an dem betreffenden Ende des Weblitzenschaftes mit einem Kunststoffformteil versehen sein, der beispielsweise ein, in die Schraubenfeder eindrehbares Gewinde aufweist.

Die Verbindung der Schraubenfeder mit dem unteren oder dem oberen Verankerungsglied kann entsprechend dem Stand der Technik erfolgen.

Ferner werden auch solche Kombinationen von Merkmalen der Unteransprüche beansprucht, die nicht durch ein konkretes Ausführungsbeispiel wiedergegeben sind.

Im übrigen sind Weiterbildungen Gegenstand von Unteransprüchen. In der Zeichnung ist ein Ausführungsbeispiel des Gegenstandes in der Erfindung dargestellt. Es zeigen:
- Fig. 1: eine schematische Darstellung einer Fachbildeeinrichtung gemäß der Erfindung,
- Fig. 2: das Kernelement in einer vergrößerten Darstellung,
- Fig. 3: die obere Verbindung zwischen dem Litzenschaft und der Rückzugsfeder,
- Fig. 4: eine andere Ausführungsform des Kernelementes mit seitlichen Vorsprüngen oder Höckern, in einer vergrößerten Darstellung.
- Fig. 5: das Kernelement nach Fig. 4 in einem Querschnitt geschnitten auf der Höhe eines Vorsprungs,
- Fig. 6: ein erfindungsgemäßes Kernelement, bei dem die Vorsprünge durch lokales Umformen erzeugt sind, in einer vergrößerten Darstellung und
- Fig. 7: das Kernelement nach Fig. 6 in einem Querschnitt geschnitten auf der Höhe eines Vorsprungs.

Fig. 1 zeigt stark schematisiert die für das Verständnis der Erfindung wesentlichen Funktionsteile der fachbildenden Einrichtung bei einer Jacquardwebmaschine. Zu der fachbildenden Einrichtung gehört eine Antriebseinrichtung 1, von der ein Rollenzug 2 veranschaulicht ist. Von dem Rollenzug 2 geht eine an einem Strupfenboden 3 befestigte Strupfenkordel aus, die in eine Harnischkordel 4 übergeht, die zwischen einem Glasrost oder einem Führungsboden 5 hindurchführt. Die Harnischkordel 4 läuft weiter zu einem Chorbrett 6 und tritt dort durch eine Bohrung 7 nach unten aus. Am unteren Ende, d.h. an demjenigen Ende der Harnischkordel 4, das von dem Rollenzug 2 abliegt, ist eine Weblitze 8 befestigt. Die Weblitze 8 weist eine Öse oder ein Auge 9 für einen Kettfaden 11 auf. Von der Öse 9 gehen ein oberer und ein unterer Weblitzenschaft 12, 13 aus, die auf einer gemeinsamen Geraden liegen. Das untere Ende des unteren Weblitzenschaftes ist mit einer Rückzugsfeder 14 verbunden, die bei 15 am Maschinenrahmen oder am Boden verankert ist.

Die Bewegung des Rollenzugs 2 wird über die Harnischkordel 4 auf die Weblitze 8 übertragen. Hierdurch wird die Harnischkordel 4 nach oben gezogen und das Auge 9 aus der neutralen Stellung nach oben zur Bildung des Oberfachs heraufgezogen. Die Rückzugsfeder 14 wird dabei stärker gespannt als in der Neutralstellung der Weblitze 8, die dem geschlossenen Webfach entspricht. Wenn die Harnischkordel 4 nach unten gelassen wird, zieht die Rückzugsfeder 14 in dem gleichen Maße wie die Harnischkordel 4 sich nach unten bewegt, die Weblitze 8 nach unten. Hierdurch bildet der betreffende Kettfaden 11 das Unterfach.

Wie unschwer zu erkennen ist, ist die Aufwärtsbewegung der Weblitze 8 eine zwangsläufige Bewegung, die starr über die in Längsrichtung undehnbare Harnischkordel 4 aufgezwungen wird. Die entgegengesetzte Richtung hingegen ist eine durch die Rückzugsfeder 14 veranlasste Bewegung und insoweit nur bedingt zwangsläufig bzw. starr.

Das Gebilde aus Harnischkordel 4, Weblitze 8, Kettfaden 11 und Rückzugsfeder 14 stellt ein Feder-Masse-System dar, das eine oder mehrere Resonanzfrequenzen aufweist. Bei hohen Maschinengeschwindigkeiten liegt die Frequenz, mit der die Weblitze 8 aus der Neutralstellung mit geschlossenem Webfach in die Stellung für das obere Webfach bzw. in die Stellung für das untere Webfach gebracht wird, bei ca. 10 Hz. Diese Frequenzen, die von dem Antriebssystem 1 aufgezwungen werden, liegen in der Größenordnung der Resonanzfrequenzen des Gesamtsystems, bzw. der Resonanzfrequenz von Teilsystemen. Außerdem entstehen Oberwellen und es können sich bei diesen Frequenzen Wellen auf dem linienförmigen Gebilde zwischen dem Chorbrett 6 und der Verankerungsstelle 15 in der Rückzugsfeder 14 ausbilden, die ohne entsprechende Gegenmaßnahmen an der Verankerungsstelle 15 reflektiert werden und zu stehenden Wellen in der Rückzugsfeder 14 werden. Hierdurch wird die Rückzugsfeder 14 an bestimmten Stellen extrem stark belastet und neigt zum Brechen. Um die Resonanzen zu dämpfen ist die untere Verankerungsstelle der Rückzugsfeder 14 gemäß Fig. 2 ausgebildet.

Zur Verbindung der Rückzugsfeder 14, die in Fig. 2 abschnittsweise gezeigt ist, gehört ein Verankerungselement 16, das im wesentlichen stabförmig ausgebildet ist. Das Verankerungselement 16, weist an seinem unteren Ende eine Öse 17 auf, die in eine entsprechende Schiene einzuhängen ist, die an dem Maschinengestell ortsfest angebracht ist. Von der Öse 17 geht ein im wesentlichen zylindrischer Schaft 18 aus, der an seinem oberen Ende mit einem Bund 19 versehen ist. Konzentrisch zu dem Schaft 18 verläuft oberhalb des Bundes 19 ein Außengewindezapfen 21. Der Außengewindezapfen hat eine Länge, die etwa 10 Federwindungen entspricht. Auf diese Gewindezapfen 21 ist die Rückzugsfeder 14 aufgeschraubt. Die Rückzugsfeder 14 ist eine aus einem zylindrischen Stahldraht gewickelte zylindrische Feder, bei der die Windungen im entspannten Zustand in der Regel aufeinander liegen.

An seinem freien Ende geht der Gewindezapfen 21 in ein Kernelement 22 über, das, wie gezeigt, einen nichtgeraden Verlauf aufweist. Das Kernelement 22 bildet Täler 23 und Scheitel 24. Es ist derartig verformt, dass die durch die Täler und Scheitel definierte Fläche eine Ebene darstellt. Das bedeutet, dass in einer um 90° gedrehten Seitenansicht, verglichen mit Fig. 2, das Kernelement 22 gerade verläuft.

Wie unschwer zu erkennen ist, führt das Wellental 23 auf der gegenüberliegenden Seite des Kernelementes 22 zu einem Wellenscheitel, der in der entsprechend entgegengesetzten Richtung die Feder 14 verformt, wie der Scheitel 24.

Das Kernelement 22 hat an allen Stellen einen kreisförmigen Querschnitt, wobei der Durchmesser des Querschnittes um ca. 5-30 % kleiner ist als der Innendurchmesser der Schraubenfeder 14. Der Durchmesser des Kernelements 22 kann über dessen Länge konstant oder zur Spitze hin abnehmend sein. Das Kernelement 22 ist zusammen mit dem Gewindezapfen 21, dem Schaft 18 und der Öse 17 einstückig aus Kunststoff gespritzt. Geeignete Kunststoffe sind Polyamid, Polyäthylen, Polyurethan, Polyester.

Der wellenförmige Verlauf, den das Kernelement 22 beschreibt, ist so stark, dass die Wellentäler und Wellenscheitel 23, 24 der Schraubenfeder 14 einen entsprechenden Verlauf aufzwingen. Die Schraubenfeder 14 verläuft im Bereich des Kernelementes nicht mehr gerade, sondern mit einer Zickzackbewegung, die dem Kernelement 22 entspricht, wie dies durch die gestrichelten Linien 25 und 26 angedeutet ist. Die Auslenkung der Feder 14 in seitlicher Richtung ist dabei entsprechend der Durchmesserdifferenz zwischen dem Außendurchmesser des Kernelements 22 und der lichten Weite der Schraubenfeder 14 abgemildert.

Die Form der Darstellung des Kernelements 22 in Fig. 2 entspricht einer Projektion des Kernelementes 22 auf eine Ebene, und zwar jener Projektion, bei der das durch die Projektion erzeugte sich schlängelnde Band, die größte Amplitude aufweist. Betrachtet man jede der so erhaltenen Begrenzungslinien als Verlauf einer Schwingung und verwendet zur Beschreibung die bei Schwingungen übliche Terminologie, so ist die Amplitude der Schwingung gemessen zwischen Spitze und Spitze etwa 0,1 bis 3 mm, vorzugsweise 0,1 bis 1 mm, während die Wellenlänge der Schwingung etwa zwischen 4 und 40 mm liegt; beide Werte können sich längs dem Kernelement 22 verändern.

Dabei kann sich die Amplitude der Wellenlinie, d.h. das Maß der seitlichen Auslenkung ausgehend von dem freien Ende des Kernelementes 22 bis hin zu dem Gewindezapfen 21 vergrößern. Hierdurch wird erreicht, dass die Feder 14 mit Ihren Windungen an dem ersten Wellenscheitel mit kleiner seitlicher Kraft anliegt, weil sie weniger verformt ist als an einem Wellenscheitel, der näher bei dem Gewindezapfen 21 liegt.

In Fig. 3 ist der Vollständigkeit halber schließlich noch die Verbindung zwischen dem unteren Litzenschaft 13 und der Rückzugsfeder 14 veranschaulicht. Wie dort zu erkennen ist, ist an dem freien Ende des Litzenschaftes 13 ein Kunststoffformkörper 27 angeformt, der hinsichtlich seines Aufbaus dem gegenüberliegenden Ende des Verankerungselementes 16 entspricht. Der Kunststoffformkörper bildet einen Bund 28, sowie einen Gewindezapfen 29, der koaxial zu dem Litzenschaft 13 verläuft. Der Gewindezapfen 29 trägt ein Außengewinde, das zylindrisch oder auch konisch sein kann und auf das, wie zuvor beschrieben, die Rückzugsfeder 14 aufgeschraubt ist bis das Ende, entsprechend der Darstellung, an dem Bund 28 anstößt.

Die Wirkungsweise des Kernelementes 22 als Dämpfungsglied in der Feder 14 ist etwa wie folgt:

Wenn von dem oberen Ende der Rückzugsfeder 14 durch die Weblitze 8 ein Stoß eingeleitet wird, läuft der Stoß als Welle in Richtung auf das Verankerungselement 16. Der Stoß läuft dabei als Longitudinalwelle über die gespannte Rückzugsfeder 14. Dabei wird im Normalbetrieb dafür gesorgt, dass die Federwindungen der Rückzugsfeder 14 in keiner Betriebssituation aufeinander liegen. Aufgrund der Stoßwelle kann jedoch ein derartiges Aufeinandertreffen durchaus geschehen.

In jedem Fall läuft durch die voneinander beabstandeten Windungen der Feder die Stoßwelle hindurch, die nun entsprechend das Kernelement 22 erreichen. Zwischen den betreffenden sich bewegenden Federwindungen und dem jeweiligen Wellenscheitel 23, 24 des Kernelementes entsteht eine Reibung. Die Reibung setzt die Bewegungsenergie der Federwindungen in Wärme um und entzieht damit dem System Energie. Amplitudenüberhöhungen aufgrund von Resonanzen werden wirksam unterdrückt. Insbesondere sorgt die Dämpfung dafür, dass eine in Richtung auf den Gewindezapfen 21 laufende Stoßwelle das auf dem Gewindezapfen 21 fixierte Ende der Schraubenfeder 14 nur abgeschwächt erreicht und ein entsprechendes in der Amplitude vermindertes Echo hervorruft, das seinerseits wiederum beim Rücklauf längs dem Kernelement weiter abgeschwächt wird.

Das Kernelement 22 sorgt auf diese Weise wirksam für eine Unterdrückung von stehenden Wellen auf der Rückzugsfeder 14. Die Dämpfungswirkung durch das Kernelement 22, dessen Gesamtlänge zwischen 5% und 40%, vorzugsweise zwischen 10% und 30% der betriebsmäßig gespannten Rückzugsfeder 14 liegt, sorgt auch dafür, dass längerfrequente Wellen wirksam gedämpft werden, um die Ausbildung von stehenden Wellen, deren Wellenlänge in der Größenordnung der gespannten Feder liegen, unterdrückt werden.

Aus montagetechnischen Gründen ist es zweckmäßig, das Kernelement 22 einstückig mit dem Gewindezapfen 21 zu verbinden. Es besteht jedoch hierfür keine Notwendigkeit. Vielmehr kann das Kernelement zum Erbringen seiner Dämpfungswirkung an beliebiger Stelle vorgesehen sein. Insbesondere wäre es auch denkbar, das Kernelement 22 einstückig mit dem Verankerungsglied 27 zu verbinden, über das der untere Weblitzenschaft 13 an die Rückzugsfeder 14 angekuppelt ist.

In Fig. 4 ist ein anderes Ausführungsbeispiel für ein Kernelement 22 gezeigt, das dazu dient, der Schraubenfeder 14 einen nichtgeraden Verlauf aufzuzwingen, wobei gleichzeitig lediglich eine punktuelle Berührung zwischen dem Kernelement 22 und der Schraubenfeder 14 zustande kommt um die oben beschriebene Dämpfungswirkung zu erzeugen.

Das Kernelement 22 besteht aus einem geraden Schaft 31, dessen Durchmesser deutlich kleiner ist als die lichte Weite des zylindrischen Innenraums innerhalb der Schraubenfeder 14. Auf der Außenseite des Schaftes 31 befinden sich warzenförmige Fortsätze oder Höcker 32, die längs einer Schraubenlinie angeordnet sind. In diesem Falle sind die Höcker oder Fortsätze 32 gegeneinander jeweils um 90° versetzt, d.h. es entsteht in der Projektion, wie der Querschnitt von Fig. 5 zeigt, ein vierzackiger Stern. Im Bereich jedes Höckers 32 ist dennoch der größte Durchmesser kleiner als der Durchmesser des Innenraums der Schraubenfeder 14. Da jedoch die Projektion von zwei diametral gegenüberliegenden Fortsätzen 32 auf eine Ebene, die die Achse des Schaftes 31 rechtwinklig schneidet, größer ist als der Durchmesser, wird die Schraubenfeder 14 aus ihrer natürlichen exakt geraden Gestalt in eine schraubenlinienförmige Gestalt gezwungen.

Die Höhe des Höckers 32 gemessen in radialer Richtung bezogen auf die Achse des Schaftes 31 und der Abstand der Fortsätze 32 gemessen in Längsrichtung des Schaftes 31 definieren die Kraft, mit der die Schraubenfeder 14 an den Scheiteln der Fortsätze 32 anliegt.

Bei der Ausführungsform nach den Figuren 4 und 5 besteht das Kernelement 22 einstückig aus einem Kunststoffformteil. Die warzenähnlichen Fortsätze 32 sind einstückig angeformt. Ihre axiale Erstreckung ist kleiner als ihr axialer Abstand voneinander. Anstatt die warzenförmigen Vorsprünge 32 einstückig an einem Kunststoffformteil anzuformen, besteht auch die Möglichkeit gemäß Fig. 6 ein Kernelement 22 zu verwenden, dessen Schaft 31 aus einem ursprünglich zylindrischen Metalldraht besteht. Die Vorsprünge oder Höcker 32 entstehen, indem das Ausgangsmaterial seitlich gequetscht wird, so dass wie der Querschnitt gemäß Fig. 4 zeigt, das Material radial nach außen gedrängt wird. Es entstehen "Ohren", die radial über die Kontur des ursprünglich kreisförmigen Querschnitts überstehen. Die Wirkung ist dieselbe, wie zuvor anhand des Ausführungsbeispiels nach Fig. 2 beschrieben.

Eine fachbildende Einrichtung bei einer Jacquardwebmaschine weist zur Bildung beispielsweise des Unterfachs eine Rückzugsfeder auf, die einendes in der Webmaschine oder am Boden starr verankert ist. Um die Ausbildung von Resonanzen in der Feder zu unterdrücken ist ein Kernelement vorgesehen, das sich an voneinander beabstandeten Stellen an der Innenseite der Feder anlegt und der Feder einen Verlauf aufzwingt, der von dem geraden Verlauf abweicht. Hierdurch werden Reibkräfte zwischen der Feder und dem Kernelement erzeugt, die zur Dämpfung der Federbewegung beitragen.

## Patentansprüche

1. Fachbildeeinrichtung (1) für eine Webmaschine, insbesondere für eine Jacquardwebmaschine,
mit einer Antriebseinrichtung (2) zum Erzeugen einer Longitudinalbewegung,
mit wenigstens einer Weblitze (8), die eine Öse (9) enthält und von der zu diametral gegenüberliegenden Seiten Weblitzenschäfte (12,13)ausgehen, von denen der eine (12) mit der Antriebseinrichtung (2)gekuppelt ist,
mit einer Verbindungseinrichtung (27) an dem anderen Weblitzenschaft (13),
mit einer der wenigstens einen Weblitze (8) zugeordneten Schraubenfeder (14), von der ein Ende an der Verbindungseinrichtung (27) angebracht ist und die dazu dient, die Weblitze (8) zurück zu ziehen,
mit einer Verankerungseinrichtung (16) zum ortsfesten Verankern des anderen Endes der Schraubenfeder (14), und
mit einem Dämpfungselement (22), das zumindest an mehreren voneinander beabstandeten Stellen mit der Schraubenfeder (14) in Berührung steht, **dadurch gekennzeichnet, dass** das Dämpfungselement der Schraubenfeder einen nicht graden Verlauf aufzwingt.

2. Fachbildeeinrichtung nach Anspruch 1, **dadurch gekennzeichnet, dass** das Dämpfungselement (22) ein Kernelement (22) ist, das in der Schraubenfeder (14) angeordnet und das linienförmig ist.

3. Fachbildeeinrichtung nach Anspruch 2, **dadurch gekennzeichnet, dass** das Kernelement (22) einen nicht geraden Verlauf aufweist.

4. Fachbildeeinrichtung nach Anspruch 2, **dadurch gekennzeichnet, dass** das Kernelement (22) längs seiner Erstreckung voneinander beabstandete diskrete Vorsprünge (32) trägt, wobei der Durchmesser des Kernelements (22) gemessen auf der Höhe eines jeweiligen Vorsprungs (32) kleiner ist als die lichte Weite der Schraubenfeder (14).

5. Fachbildeeinrichtung nach Anspruch 2, **dadurch gekennzeichnet, dass** das Kernelement (22) ein zylindrisches oder seitlich abgeflachtes Gebilde ist, das einen wellenförmigen Verlauf zeigt.

6. Fachbildeeinrichtung nach Anspruch 2, **dadurch gekennzeichnet, dass** das Kernelement (22) derart wellenförmig geformt ist, dass die Wellen in einer gemeinsamen Ebene liegen.

7. Fachbildeeinrichtung nach Anspruch 2, **dadurch gekennzeichnet, dass** das Kernelement (22) einen schraubenlinienförmigen Verlauf aufweist.

8. Fachbildeeinrichtung nach Anspruch 2, **dadurch gekennzeichnet, dass** das Kernelement (22) einen über die Länge im Wesentlichen konstanten Querschnitt aufweist.

9. Fachbildeeinrichtung nach Anspruch 2, **dadurch gekennzeichnet, dass** die Projektion des Kernelementes (22) auf eine Ebene ein wellenförmiges Band mit zwei zueinander parallelen Rändern ergibt, wobei die Wellenlinie, die einer der Ränder beschreibt, eine Amplitude gemessen zwischen einem Wellental (23) und einem Wellenscheitel (24) aufweist, die zwischen 0,1 und 3 mm liegt.

10. Fachbildeeinrichtung nach Anspruch 9, **dadurch gekennzeichnet, dass** der Abstand zwischen einem Wellenscheitel (24) und einem Wellental (23) zwischen 2 und 20 mm liegt.

11. Fachbildeeinrichtung nach Anspruch 2, **dadurch gekennzeichnet, dass** das Kernelement (22) derart gestaltet ist, dass seine Projektion wenigstens eine vollständige Welle ergibt.

12. Fachbildeeinrichtung nach Anspruch 4, **dadurch gekennzeichnet, dass** die Vorsprünge (32) längs einer Schraubenlinie angeordnet sind.

13. Fachbildeeinrichtung nach Anspruch 4, **dadurch gekennzeichnet, dass** die Vorsprünge (32) abwechselnd zu unterschiedlichen Seiten des Kernelements (22) vorstehen.

14. Fachbildeeinrichtung nach Anspruch 4, **dadurch gekennzeichnet, dass** die Vorsprünge (32) mit dem Kernelement () einstückig sind.

15. Fachbildeeinrichtung nach Anspruch 4, **dadurch gekennzeichnet, dass** die Vorsprünge (32) durch lokales Quetschen des Kernelements (22) erzeugt sind.

16. Fachbildeeinrichtung nach Anspruch 4, **dadurch gekennzeichnet, dass** die Vorsprünge (32) einen Abstand voneinander zwischen 5 mm und 30 mm, vorzugsweise zwischen 5 mm und 20 mm aufweisen.

17. Fachbildeeinrichtung nach Anspruch 2, **dadurch gekennzeichnet, dass** das Material für das Kernelement Thermoplast wie Polyamid, Polyethylen und Polyurethan oder auch ein anderer Werkstoffe wie Metall, Keramik, Duroplast oder ein vulkanisierbarer Werkstoff ist.

18. Fachbildeeinrichtung nach Anspruch 1, **dadurch gekennzeichnet, dass** das Dämpfungselement (22) mit der Verankerungseinrichtung (16) oder der Verbindungseinrichtung (27) fest verbunden ist.

19. Fachbildeeinrichtung nach Anspruch 1, **dadurch gekennzeichnet, dass** die Antriebseinrichtung (1) eine Fachbildeeinrichtung einer Jacquardwebmaschine ist.

20. Fachbildeeinrichtung nach Anspruch 1, **dadurch gekennzeichnet, dass** die Verbindungseinrichtung (27) von einem Kunststoffformteil gebildet ist, das stoff- und/oder formschlüssig mit dem betreffenden Ende des Weblitzenschaftes (13) verbunden ist.

21. Fachbildeeinrichtung nach Anspruch 18, **dadurch gekennzeichnet, dass** die Verbindungseinrichtung (27) ein Gewinde (29) aufweist.

22. Fachbildeeinrichtung nach Anspruch 1, **dadurch gekennzeichnet, dass** die Verankerungseinrichtung (16) ein Gewinde (21) aufweist.

23. Fachbildeeinrichtung nach den Ansprüchen 21 oder 22, **dadurch gekennzeichnet, dass** das Gewinde (21) ein Außengewinde ist.

24. Fachbildeeinrichtung nach Anspruch 23, **dadurch gekennzeichnet, dass** das Gewinde (21) ein Kegelgewinde ist.

25. Fachbildeeinrichtung nach Anspruch 24, **dadurch gekennzeichnet, dass** der Kerndurchmesser des Gewindes (21) ausgehend von einem Durchmesserwert, der kleiner ist als die lichte Weite der Schraubenfeder (14), auf einen Durchmesser ansteigt, der gleich oder größer ist als die lichte Weite der Schraubenfeder (14).

26. Fachbildeeinrichtung nach Anspruch 1, **dadurch gekennzeichnet, dass** die Schraubenfeder (14) eine Schraubenzugfeder ist, bei der im entspannten Zustand die einzelnen Federwindungen auf einander liegen.

27. Fachbildeeinrichtung nach Anspruch 1, **dadurch gekennzeichnet, dass** die Schraubenfeder (14) aus Stahl besteht.

## Claims

1. Shedding device (1) for a weaving machine, in particular for a Jacquard weaving machine,
with a drive means (2) for generating a longitudinal movement,
with at least one heald (8), which contains an eyelet (9) and from which heald shafts (12, 13) extend to diametrically opposed sides, one (12) of which shafts being coupled to the drive means (2),
with a connection means (27) on the other heald shaft (13),
with a coil spring (14), which is associated with the at least one heald (8) and one end of which is attached to the connection means (27) and which serves to pull back the heald (8),
with an anchoring means (16) to fixedly anchor the other end of the coil spring (14), and
with a damping element (22), which is in contact with the coil spring (14) at least at a plurality of spaced locations,
**characterised in that** the damping element forces the coil spring on a non-straight course.

2. Shedding device according to claim 1, **characterised in that** the damping element (22) is a core element (22), which is arranged in the coil spring (14) and is line-shaped.

3. Shedding device according to claim 2, **characterised in that** the core element (22) has a non-straight course.

4. Shedding device according to claim 2, **characterised in that** the core element (22) bears discrete projections (32) spaced along its extent, wherein the diameter of the core element (22) measured at the height of a respective projection (32) is smaller than the width of the coil spring (14).

5. Shedding device according to claim 2, **characterised in that** the core element (22) is a cylindrical or laterally flattened structure that presents an undulating course.

6. Shedding device according to claim 2, **characterised in that** the core element (22) is shaped in an undulating form such that the undulations lie in a common plane.

7. Shedding device according to claim 2, **characterised in that** the core element (22) has a helical course.

8. Shedding device according to claim 2, **characterised in that** the core element (22) has a substantially constant cross-section over the length.

9. Shedding device according to claim 2, **characterised in that** the projection of the core element (22) onto a plane provides an undulating band with two parallel edges, wherein the undulating line, which one of the edges describes, has an amplitude measured between an undulation trough (23) and an undulation peak (24) of between 0.1 and 3 mm.

10. Shedding device according to claim 9, **characterised in that** the spacing between an undulation peak (24) and an undulation trough (23) amounts to between 2 and 20 mm.

11. Shedding device according to claim 2, **characterised in that** the core element (22) is configured such that its projection provides at least one complete undulation.

12. Shedding device according to claim 4, **characterised in that** the projections (32) are arranged along a helical line.

13. Shedding device according to claim 4, **characterised in that** the projections (32) project alternately to different sides of the core element (22).

14. Shedding device according to claim 4, **characterised in that** the projections (32) are configured in one piece with the core element ().

15. Shedding device according to claim 4, **characterised in that** the projections (32) are generated by local squeezing of the core element (22).

16. Shedding device according to claim 4, **characterised in that** the projections (32) have a spacing from one another of between 5 mm and 30 mm, preferably between 5 mm and 20 mm.

17. Shedding device according to claim 2, **characterised in that** the material for the core element is a thermoplastic such as polyamide, polyethylene and polyurethane or also another material such as metal, ceramic, thermosetting plastic or a material that can be vulcanised.

18. Shedding device according to claim 1, **characterised in that** the damping element (22) is fixedly connected to the anchoring means (16) or the connection means (27).

19. Shedding device according to claim 1, **characterised in that** the drive means (1) is a shedding device of a Jacquard weaving machine.

20. Shedding device according to claim 1, **characterised in that** the connection means (27) is formed by a plastic moulding, which is integrally and/or positively connected to the respective end of the heald shaft (13).

21. Shedding device according to claim 18, **characterised in that** the connection means (27) is a thread (29).

22. Shedding device according to claim 1, **characterised in that** the anchoring means (16) is a thread (21).

23. Shedding device according to claim 21 or 22, **characterised in that** the thread (21) is an external thread.

24. Shedding device according to claim 23, **characterised in that** the thread (21) is a tapered thread.

25. Shedding device according to claim 24, **characterised in that** starting from a diameter value which is smaller than the width of the coil spring (14), the core diameter of the thread (21) increases to a diameter, which is equal to or larger than the width of the coil spring (14).

26. Shedding device according to claim 1, **characterised in that** the coil spring (14) is a coil tension spring, in which the individual spring coils lie one on top of the other in the relaxed state.

27. Shedding device according to claim 1, **characterised in that** the coil spring (14) is made of steel.

## Revendications

1. Dispositif de formation de foule (1) destiné à un métier mécanique, en particulier un métier Jacquard, comprenant
un moyen d'entraînement (2) pour générer un mouvement longitudinal,
au moins une lisse plate (8) comportant un oeillet (9) à partir duquel des tiges de lisse plate (12, 13) s'étendent vers des côtés diamétralement opposés, dont une tige (12) est couplée au moyen d'entraînement (2),
un moyen de liaison (27) prévu sur l'autre tige de lisse plate (13),
un ressort hélicoïdal (14) qui est associé à la lisse plate (8), au nombre d'au moins une, et dont une extrémité est fixée au moyen de liaison (27) et qui sert à tirer la lisse (8) en arrière,
un moyen d'ancrage (16) pour fixer de manière stationnaire l'autre extrémité du ressort hélicoïdal (14), et
un élément amortisseur (22) qui est en contact avec le ressort hélicoïdal (14), au moins à plusieurs endroits espacés les uns des autres, **caractérisé par le fait que** l'élément amortisseur impose une forme non rectiligne au ressort hélicoïdal.

2. Dispositif de formation de foule selon la revendication 1, **caractérisé par le fait que** l'élément amortisseur (22) est un élément formant coeur (22) qui est disposé dans le ressort hélicoïdal (14) et présente une forme linéaire.

3. Dispositif de formation de foule selon la revendication 2, **caractérisé par le fait que** le coeur (22) présente une forme non rectiligne.

4. Dispositif de formation de foule selon la revendication 2, **caractérisé par le fait que** le coeur (22) porte sur sa longueur des saillies (32) discrètes espacées les unes des autres, le diamètre du coeur (22), mesuré au niveau d'une saillie (32), étant inférieur au diamètre intérieur du ressort hélicoïdal (14).

5. Dispositif de formation de foule selon la revendication 2, **caractérisé par le fait que** le coeur (22) est une structure cylindrique ou aplatie sur les côtés, qui présente une forme ondulée.

6. Dispositif de formation de foule selon la revendication 2, **caractérisé par le fait que** le coeur (22) présente une forme ondulée telle que les ondulations se situent dans un même plan.

7. Dispositif de formation de foule selon la revendication 2, **caractérisé par le fait que** le coeur (22) présente une forme hélicoïdale.

8. Dispositif de formation de foule selon la revendication 2, **caractérisé par le fait que** le coeur (22) présente une section transversale qui est sensiblement constante sur toute sa longueur.

9. Dispositif de formation de foule selon la revendication 2, **caractérisé par le fait que** la projection du coeur (22) sur un plan donne une bande ondulée avec deux bords parallèles, où la ligne ondulée décrite par l'un des bords présente une amplitude comprise entre 0,1 et 3 mm, mesurée entre un creux d'ondulation (23) et un sommet d'ondulation (24).

10. Dispositif de formation de foule selon la revendication 9, **caractérisé par le fait que** la distance entre un sommet d'ondulation (24) et un creux d'ondulation (23) est comprise entre 2 et 20 mm.

11. Dispositif de formation de foule selon la revendication 2, **caractérisé par le fait que** le coeur (22) présente une forme telle que sa projection donne au moins une ondulation complète.

12. Dispositif de formation de foule selon la revendication 4, **caractérisé par le fait que** les sailles (32) sont disposées le long d'une ligne hélicoïdale.

13. Dispositif de formation de foule selon la revendication 4, **caractérisé par le fait que** les saillies (32) s'étendent en alternance vers des côtés différents du coeur (22).

14. Dispositif de formation de foule selon la revendication 4, **caractérisé par le fait que** les saillies (32) sont réalisées d'une seule pièce avec le coeur (22).

15. Dispositif de formation de foule selon la revendication 4, **caractérisé par le fait que** les saillies (32) sont formées par écrasement local du coeur (22).

16. Dispositif de formation de foule selon la revendication 4, **caractérisé par le fait que** les saillies (32) présentent un espacement réciproque qui est compris entre 5 mm et 30 mm, de préférence entre 5 mm et 20 mm.

17. Dispositif de formation de foule selon la revendication 2, **caractérisé par le fait que** le matériau pour le coeur est une matière thermoplastique, telle que le polyamide, le polyéthylène et le polyuréthane, ou bien un autre matériau, tel que du métal, de la céramique, une matière thermodurcissable ou une matière vulcanisable.

18. Dispositif de formation de foule selon la revendication 1, **caractérisé par le fait que** l'élément amortisseur (22) est lié solidement au moyen d'ancrage (16) ou au moyen de liaison (27).

19. Dispositif de formation de foule selon la revendication 1, **caractérisé par le fait que** le moyen d'entraînement (1) est un dispositif de formation de foule d'un métier Jacquard.

20. Dispositif de formation de foule selon la revendication 1, **caractérisé par le fait que** le moyen de liaison (27) est constitué d'une pièce moulée en matière plastique qui est liée par matière et/ou par obstacle à l'extrémité correspondante de la tige de lisse plate (13).

21. Dispositif de formation de foule selon la revendication 18, **caractérisé par le fait que** le moyen de liaison (27) présente un filet (29).

22. Dispositif de formation de foule selon la revendication 1, **caractérisé par le fait que** le moyen d'ancrage (16) présente un filet (21).

23. Dispositif de formation de foule selon la revendication 21 ou 22, **caractérisé par le fait que** le filet (21) est un filet extérieur.

24. Dispositif de formation de foule selon la revendication 23, **caractérisé par le fait que** le filet (21) est un filet conique.

25. Dispositif de formation de foule selon la revendication 24, **caractérisé par le fait que**, partant d'une valeur qui est inférieure au diamètre intérieur du ressort hélicoïdal (14), le diamètre du noyau du filet (21) augmente jusqu'à atteindre une valeur qui est égale ou supérieure au diamètre intérieur du ressort hélicoïdal (14).

26. Dispositif de formation de foule selon la revendication 1, **caractérisé par le fait que** le ressort hélicoïdal (14) est un ressort de traction dont les différentes spires sont appliquées les unes contre les autres lorsqu'il est à l'état détendu.

27. Dispositif de formation de foule selon la revendication 1, **caractérisé par le fait que** le ressort hélicoïdal (14) est en acier.
